# FASCICULE DE BREVET EUROPEEN

(11) **EP 0 484 220 B1**
(45) Date de publication et mention de la délivrance du brevet: **07.01.1999**
(21) Numéro de dépôt: 91402882.4
(22) Date de dépôt: 28.10.1991
(51) Int. Cl.: E01C 19/48

(54) **Machine de mise en oeuvre de matériaux routiers**
Strassenfertiger
Asphalt paving machine

(30) Priorité: 29.10.1990 FR 9013365
(43) Date de publication de la demande: 06.05.1992
(73) Titulaire: SOCIETE NOUVELLE FRANEX, F-71420 Genelard (FR); ENTREPRISE JEAN LEFEBVRE, F-92202 Neuilly-sur-Seine Cédex (FR)
(72) Inventeur: Soliman, Samir, F-78160 Marly Le Roi (FR); Sibaud, Claude, F-38090 Villefontaine (FR); Potier Jean-Pierre, F-92500 Rueil Malmaison (FR)
(74) Mandataire: Ahner, Francis

(56) Documents cités:
- EP-A- 0 370 135
- GB-A- 1 400 617
- US-A- 2 109 020
- US-A- 3 614 916

## Description

L'objet de la présente invention concerne une machine de mise en oeuvre de matériaux routiers généralement constitués par des granulats enrobés ou non par des liants hydrauliques bitumineux, par exemple des bétons bitumineux.

Dans l'état de la technique antérieure, par exemple illustré par le brevet américain US-2,109,020, on connaît des engins de mise en oeuvre de matériaux routiers bitumineux ou autres, travaillant avec des trémies de réception de matériaux, ayant uniquement pour fonction de répandre des couches de revêtement pour le reprofilage de chaussée, c'est-à-dire en faisant varier l'épaisseur de la couche en fonction des dénivelés de la route. Ce type de trémie est généralement équipé de moyens de répartition rotatoire pour distribuer le matériau, c'est-à-dire qu'il ne peut en aucun cas remplir une fonction de densification de ce matériau.

La machine selon l'invention est en particulier destinée à assurer le répandage de couches de revêtement routier qui, en fonction des circonstances, doivent être appliquées aussi bien en couches ultra-minces d'épaisseur aussi constante que possible, ou bien en couches d'épaisseur plus grande, notamment en vue d'assurer un reprofilage de la chaussée.

L'objet de la présente invention trouve donc son application dans le domaine de l'entretien et de la réalisation de divers types de couches de chaussée.

Le répandage de bétons bitumineux en couches ultra-minces, i.e. correspondant à une épaisseur voisine de la dimension granulométrique maximale des gravillons, soulève des problèmes souvent difficiles voire impossibles à résoudre de façon satisfaisante.

Avec les appareils actuels, ces difficultés ne peuvent être écartées qu'en préparant soigneusement le support pour lui conférer une surface reprofilée.

En effet, le répandage de couches ultra-minces de bétons bitumineux endommage très souvent les tables des finisseurs qui s'usent prématurément par abrasion au contact des granulats qui émergent de la couche ultra-mince de revêtement.

Enfin, les plus gros gravillons sont parfois entraînés par le bord arrière de la table du finisseur, ce qui provoque des traînées de gravillons et engendre des inégalités de surface par peignage.

Ces inconvénients majeurs peuvent être définitivement écartés à l'aide de la machine de mise en oeuvre selon l'invention.

La machine selon l'invention présente également l'avantage de pouvoir très facilement et très rapidement s'adapter à l'application d'autres types de revêtements, par exemple à l'application de couches d'épaisseur plus grande, en particulier dans le cas de reprofilage de chaussées très irrégulières.

La présente invention a également eu pour but de concevoir une machine permettant l'exécution de répandage de matériaux routiers à des vitesses beaucoup plus élevées que celles observées avec tous les types de finisseurs traditionnels. Avec la machine objet de la présente invention, il est possible d'atteindre des vitesses d'application allant jusqu'à 30 mètres par minute.

Conformément à la présente invention, la machine de mise en oeuvre de matériaux routiers en particulier pour le répandage de couches de revêtement routier constituées de granulats enrobés, destinées à être appliquées en couches de différentes épaisseurs, notamment de béton bitumineux en couches ultra-minces, du type comportant un châssis équipé de moyens de roulement et apte à être couplé à un véhicule de traction destiné à assurer son avancement sur le sol, comporte une trémie de densification et de distribution dudit matériau qui présente une forme qui assure le bon écoulement dudit matériau par l'orifice inférieur disposé, dans sa position d'utilisation, à proximité du sol, ainsi qu'une barre vibrante montée au voisinage immédiat du bord transversal arrière de ladite trémie, le matériau étant répandu directement en couche sur la chaussée sous l'effet de son poids en évitant toute ségrégation.

En outre, avantageusement, la trémie (16) est montée sur des bras articulés (22) sur un axe de pivotement transversal (24) agencé en avant de ladite trémie et pouvant être supporté par des roues folles (26), lesdits bras s'appuyant en arrière de la trémie sur un support pouvant participer au compactage (28) tel qu'une plaque lisseuse et/ou un cylindre.

Selon l'invention, l'articulation sur l'axe de pivotement transversal (24) peut être laissée libre ou bloquée. Elle est laissée libre, de sorte que les dénivelés verticaux enregistrés par le véhicule ne soient pas répercutés sur l'assiette de la machine par rapport au support au sol, pour la mise en oeuvre des couches ultra-minces à épaisseur quasiment constante, ou elle est bloquée et les roues libres (26) simultanément excamotées en vue d'appliquer un revêtement de couche avec effet de reprofilage.

Dans un mode de réalisation appropriée, une machine de mise en oeuvre de matériaux routiers caractérisée en ce que la trémie (16) est tractée par ledit véhicule, par l'intermédiaire de deux bras (20) articulés, chacun sur ledit véhicule sur un axe (21), lesdits bras latéraux (22) étant eux-mêmes articulés sur les bras (20) au niveau dudit axe de pivotement transversal (24).

D'autres avantages de l'objet de la présente invention apparaîtront à la lecture de la description détaillée faite ci-après notamment en référence à la figure annexée qui représente une vue schématique de côté de la machine selon l'invention, couplée à un tracteur alimenteur.

Toute la partie gauche de la figure portant la référence générale 10 représente un tracteur alimenteur.

Il s'agit là d'un moyen de traction particulier destiné à assurer l'avancement sur le sol de la machine selon l'invention.

Ce tracteur alimenteur 10 remplit les fonctions principales suivantes. Par sa partie avant, il pousse les camions semi-remorques pendant le répandage, il reçoit et transfert les matériaux déversés par ces camions dans la capacité de réception et de stockage 12. Le transfert vers l'outil de mise en oeuvre, à une hauteur appropriée, étant effectué par un organe de transfert par exemple un convoyeur à barreaux 14.

Enfin, le tracteur alimenteur doit présenter une gamme de vitesse d'avance adéquate.

Dans l'utilisation de répandage de couche ultra-mince, la machine de répandage selon la présente invention est tractée par le véhicule automoteur alimenteur 10 sans que les dénivelés verticaux enregistrés par ce véhicule soient répercutés sur l'assiette de l'outil par rapport au support.

La machine selon la présente invention comprend tout d'abord une trémie de densification et de distribution 16.

Compte-tenu de la hauteur nécessaire de la trémie 16, le convoyeur à barreaux 14 doit être agencé de façon inclinée, de façon que son extrémité haute de déversement se situe au droit de l'ouverture supérieure de la trémie de densification et de distribution 16.

Ainsi, on dispose d'une capacité de stockage importante du matériau à appliquer.

Tout d'abord, la trémie 16 ayant avantageusement une largeur de l'ordre de 3 mètres peut présenter, dans la pratique, des capacités voisines d'environ 4 tonnes d'enrobés.

Cette trémie 16 est en outre attelée au tracteur alimenteur 10 qui reçoit les matériaux et présente à cet effet une première capacité de réception et de stockage 12 à laquelle s'ajoute la réserve constituée par la veine de matériaux accumulés sur le convoyeur 14.

Conformément à la présente invention, la trémie de t densification et de distribution 16 présente un orifice inférieur 18 disposé à proximité du sol.

Dans la pratique, cette ouverture 18 se situe à quelques centimètres du sol, et ceci de manière à éviter toute ségrégation du matériau routier vers l'avant.

Une bavette 19 peut en outre être mise en place le long du bord transversal inférieur avant de la trémie 16.

Cette trémie 16 est tractée par l'intermédiaire de deux bras articulés 20, chacun sur un axe 21 placé de préférence au milieu de l'empattement du véhicule de traction.

La trémie 16 peut bien sûr être montée fixe sur son châssis avec un empattement qui sera adapté au mode de mise en oeuvre particulier choisi. C'est ainsi qu'un empattement court, c'est-à-dire le plus proche possible des flancs avant et arrière de la trémie, va permettre de suivre au plus juste le profil en long du support.

Dans le mode de réalisation particulier décrit, la trémie 16 est montée sur des bras latéraux 22 eux-mêmes articulés sur les bras 20 au niveau d'un axe de pivotement transversal 24 qui est agencé en avant de la trémie 16 et qui est supporté par deux roues folles 26. Les bras latéraux 22 s'appuient par ailleurs, en arrière de la trémie 16, sur un dispositif de précompactage. Ce dernier peut être constitué par une plaque lisseuse et/ou un cylindre. L'un et/ou l'autre des deux dispositifs de précompactage peut avantageusement être animé d'un mouvement vibratoire.

Dans le mode de réalisation représenté, ce dispositif de précompactage est un cylindre 28.

Bien entendu, la trémie est montée de façon relevable, principalement pour le transfert, par l'intermédiaire de deux vérins 30 placés de part et d'autre de cette dernière.

La trémie de densification et de distribution du matériau routier présente une forme qui a été déterminée pour assurer un bon écoulement permanent dudit matériau.

Dans la pratique, une telle trémie 16 peut présenter une section droite, dans la direction d'avancement de la machine, se rétrécissant vers le bas. A cet effet, l'une et/ou l'autre des parois transversales avant et arrière de cette trémie 16 peuvent être inclinées.

Dans la pratique, la détermination de la forme particulière de la trémie, laquelle peut éventuellement dépendre de la nature particulière du matériau routier répandu, résulte en fait d'un compromis entre la nécessité d'assurer un écoulement permanent du matériau, et l'obligation de maintenir une hauteur de remplissage suffisante pour permettre au matériau accumulé dans la trémie 16 d'assurer une fonction de densification sous l'effet de son propre poids, à la base de la trémie.

Il est clair que la fonction de densification présente un intérêt tout particulier dans l'application de couches d'une certaine épaisseur, mais elle présente également un avantage décisif dans le cas de l'application de couches ultra-minces étant donné que, dans pareille situation, sous l'effet du poids de la matière accumulée dans la trémie 16, on obtient une pression au sol qui favorise la fixation des granulats dans la couche d'accrochage.

En vue d'assurer le dépôt d'une telle couche d'accrochage, l'ensemble tel que représenté à la figure annexée peut en outre être équipé d'une rampe transversale de pulvérisation de liants bitumineux, portant la référence 32.

Bien entendu, la rampe de pulvérisation 32 est disposée en avant de la trémie 16, elle peut être alimentée par un camion ravitailleur suivant la machine.

Différentes expérimentations ont été réalisées afin de déterminer quelle devait être la hauteur moyenne de remplissage de la trémie, en régime de fonctionnement permanent, pour assurer une bonne fonction de densification, de distribution et d'accrochage du granulat sur la couche de liant.

Il s'est avéré qu'une hauteur minimale de remplissage comprise entre 0,5 et 1,2 mètre, en particulier une hauteur d'environ 0,8 m, donnait des résultats entièrement satisfaisants.

On précisera en outre que, dans le cas d'une trémie ayant une dimension transversale de 3 mètres, l'ouverture 18 présentait une dimension transversale voisine de 80 centimètres.

Au cours de ces expérimentations, des essais de répandage de bétons bitumineux ultra-minces et traditionnels effectués dans ces conditions se sont avérés entièrement satisfaisants.

Il est toutefois possible pour améliorer les conditions de mise en oeuvre, d'avoir recours à une trémie 16 calorifugée.

Tel que cela se trouve schématisé sur le dessin annexé, le montage particulier de la trémie 16 sur le châssis permet l'application du matériau en couches ultra-minces.

A cet effet, la trémie est montée sur des bras 22 articulés sur un axe de pivotement 24, lequel est agencé en avant de ladite trémie et se trouve supporté par les roues folles 26. Dans ce cas, on assure un répandage à épaisseur constante.

L'articulation de l'axe de pivotement transversal 24 est apte à être bloquée, et les roues folles 26 peuvent être simultanément escamotées, ceci de façon à transformer ce mode de montage de la trémie en un autre type de montage permettant d'assurer un revêtement de couches généralement appliqué en plus grande épaisseur.

Une vis transversale 34 assurant la répartition du matériau accumulé dans la trémie se trouve avantageusement montée dans la partie supérieure de cette dernière.

Dans la pratique, il est possible d'avoir recours à une vis présentant des filets inversés tendant à ramener le cône d'accumulation centrale de matière en direction des parois latérales de la trémie 16.

Toujours à la partie supérieure de la trémie 16, il peut également être avantageux d'agencer des palpeurs de détection du niveau minimum du matériau, ces palpeurs étant conçus pour piloter le dispositif d'alimentation de la trémie.

On comprend que l'on obtient ainsi une hauteur de matériau sous la vis de répartition 34 qui est suffisamment importante pour assurer un volume utile de matériau, assurant au surplus une fonction de stockage nécessaire à la mise en oeuvre d'un travail en continu, ce qui permet d'éviter les conséquences néfastes des arrêts de la machine dûs à l'alternance des camions d'alimentation.

Il est clair que ce phénomène d'accumulation dans la trémie 16 permet également de remplir la fonction de densification des matériaux sous l'effet de leur propre charge.

La trémie 16 est en outre équipée d'un obturateur 36 qui permet de fermer la partie inférieure de la trémie 16.

En position fermée, l'obturateur 36 coupe la veine de matériau contenu dans la trémie en contact avec le support et isole par conséquent le contenu de la trémie du support, ce qui permet d'obtenir des arrêts et des reprises à bords francs et rectilignes transversaux.

Pour le redémarrage de la machine, l'obturateur 36 est escamoté par un vérin de commande hydraulique, ce qui permet à nouveau de libérer le matériau présent dans la trémie.

Le second élément essentiel de la combinaison brevetée, est constitué par la barre vibrante portant la référence générale 38, qui est montée au voisinage immédiat du bord transversal arrière 40 de la trémie.

Sans appuis arrière sur une plaque horizontale comme c'est le cas pour les machines existantes type finisseur.

La barre vibrante 38 est animée d'un mouvement vibratoire, soit mono- soit polydirectionnel. Les mouvements vibratoires monodirectionnels seront généralement verticaux.

La fréquence des vibrations de la barre 38 est réglable entre des valeurs comprises entre 5 et 50 Hz.

Dans la pratique, une fréquence de vibration de l'ordre de 25 Hz, a conduit à des résultats tout-à-fait satisfaisants.

L'amplitude des vibrations de la barre 38 peut également être réglable, par exemple dans des plages de valeurs comprises entre 1 et 8 millimètres. Dans le cas d'une barre vibrante dans le sens vertical avec une 5 fréquence de l'ordre de 25 Hz, une amplitude de variation de l'ordre de 4 millimètres a conduit à des résultats tout-à-fait satisfaisants dans le cas de bétons bitumineux traditionnels.

Enfin, il est clair que la barre vibrante 38 elle-même se trouve montée sur un support qui peut être réglé en position verticale.

Il convient enfin d'ajouter que, de façon avantageuse, le bord arrière 40 de la trémie 16 est équipé d'un déflecteur non représenté en détail, disposé de façon avantageuse au contact de la barre vibrante 38. Cette mise en contact de ce déflecteur avec la barre 38 peut être réalisée dans la pratique à l'aide d'un moyen de rappel élastique.

D'un point de vue fonctionnel, on précisera que la vibration de la barre 38 participe au sertissage des agrégats entre eux sur la couche d'accrochage, particulièrement dans le cas de réalisation de couches très minces c'est-à-dire lorsque l'épaisseur de la couche est proche de la plus forte granulométrie du matériau mis en oeuvre.

On précisera enfin que la barre vibrante 38 est conçue avec un profil qui permet de faciliter la découpe ou le cisaillement du matériau ainsi que sa mise en place sur la couche d'accrochage.

Un dispositif de réglage de bombement au centre de cette barre vibrante 38 permet d'assurer le répandage des matériaux en toit, positif ou négatif.

Cette barre vibrante est avantageusement réalisée de façon extensible hydrauliquement ou mécaniquement au niveau de ces deux extrémités libres, ce qui autorise la réalisation de largeurs de travail variables.

De telles extensions télescopiques de la barre vibrante 38 permettent également de favoriser la réalisation des joints, le suivi des bordures et analogues car elle peuvent être commandées en fonction des situations particulières manuellement ou automatiquement.

Pour alimenter cette partie supplémentaire en matériau de revêtement, il est possible de prévoir sur les faces latérales de la trémie 16, dans leur partie inférieure, des sortes de chattières fermées par des volets escamotables.

Lorsque les chattières sont ouvertes, de la matière additionnelle est délivrée pour assurer temporairement de plus grandes largeurs de travail.

Une autre façon de faire varier la largeur de travail, consiste en la réalisation d'une trémie télescopique.

## Revendications

1. Machine de mise en oeuvre de matériaux routiers en particulier pour le répandage de couches de revêtement routier constituées de granulats enrobés, destinées à être appliquées en couches de différentes épaisseurs, notamment de béton bitumineux en couches ultra-minces, du type comportant un châssis équipé de moyens de roulement et apte à être couplé à un véhicule de traction (10) destiné à assurer son avancement sur le sol, ladite machine comportant une trémie (16) de densification et de distribution dudit matériau qui présente une forme qui assure le bon écoulement dudit matériau par l'orifice inférieur (18) disposé, dans sa position d'utilisation, à proximité du sol, ainsi qu'une barre vibrante (38) montée au voisinage immédiat du bord transversal arrière (40) de ladite trémie, le matériau étant répandu directement en couche sur la chaussée sous l'effet de son poids en évitant toute ségrégation.

2. Machine de mise en oeuvre de matériaux routiers selon la revendication 1, caractérisée en ce que la trémie (16) est montée sur des bras (22) librement articulés sur un axe de pivotement transversal (24) agencé en avant de ladite trémie et supporté par des roues folles (26) lesdits bras s'appuyant en arrière de la trémie sur un dispositif de précompactage (28), tel qu'une plaque lisseuse et/ou un cylindre, de sorte que les dénivelés verticaux enregistrés par ce véhicule ne soient pas répercutés sur l'assiette de la machine par rapport au sol, en vue du répandage de revêtement en couche ultra mince; l'articulation sur l'axe de pivotement transversal (24) pouvant être bloquée et les roues folles (26) simultanément escamotées en vue d'appliquer un revêtement de couche avec effet de reprofilage.

3. Machine de mise en oeuvre de matériaux routiers selon la revendication 2, caractérisée en ce que la trémie (16) est tractée par ledit véhicule, par l'intermédiaire de deux bras (20) articulés, chacun sur ledit véhicule sur un axe (21), lesdits bras latéraux (22) étant eux-mêmes articulés sur les bras (20) au niveau dudit axe de pivotement transversal (24).

4. Machine de mise en oeuvre de matériaux routiers selon les revendications 1 à 3, caractérisée en ce que la trémie (16) présente une grande hauteur de remplissage permettant de recevoir en permanence une quantité de matériau suffisante pour assurer sa densification sous l'action de son propre poids.

5. Machine de mise en oeuvre de matériaux routiers, selon les revendications 1 à 4, caractérisée en ce que la hauteur moyenne de remplissage de la trémie, en régime de fonctionnement, est comprise entre 0,5 et 1,2 mètres.

6. Machine de mise en oeuvre de matériaux routiers selon l'une des revendications 1 à 5, caractérisée en ce qu'une vis transversale (34) de répartition du matériau est montée dans la partie supérieure de la trémie (16).

7. Machine de mise en oeuvre de matériaux routiers selon l'une des revendications 1 à 6, caractérisée en ce qu'à la partie supérieure de la trémie, sont agencés des palpeurs de détection du niveau minimum du matériau, aptes à piloter un dispositif d'alimentation de la trémie.

8. Machine de mise en oeuvre de matériaux routiers selon la revendication 7, caractérisée en ce que la trémie comporte un obturateur mobile (36) de l'orifice inférieur (18).

9. Machine de mise en oeuvre de materiaux routiers selon l'une des revendications 1 à 8, caractérisée en ce que la barre vibrante (38) est animée d'un mouvement vibratoire mono-polydirectionnel.

10. Machine de mise en oeuvre de matériaux routiers selon la revendication 9, caractérisée en ce que la fréquence des vibrations de la barre vibrante (38) est réglable de 5 à 50 Hz.

11. Machine de mise en oeuvre de matériaux routiers selon les revendications 9 et 10, caractérisée en ce que l'amplitude de vibration de la barre vibrante (38) est réglable entre 1 et 8 millimètres.

12. Machine de mise en oeuvre de matériaux routiers selon l'une des revendications 1 à 11, caractérisée en ce que la barre vibrante (38) est montée sur un support réglable en hauteur

13. Machine de mise en oeuvre de matériaux routiers selon l'une des revendications 1 à 12, caractérisée en ce qu'entre le bord arrière de la trémie (16) et la barre vibrante (38), est interposé un déflecteur avantageusement appliqué contre la barre vibrante à l'aide d'un moyen de rappel élastique.

## Patentansprüche

1. Maschine zum Aufbringen von Straßenbaustoffen, insbesondere zum Planieren von Straßenbelagschichten, die aus Mischgutgranulat bestehen und zum Aufbringen in Schichten unterschiedlicher Dicke bestimmt sind, insbesondere von Asphaltbeton in sehr dünnen Schichten, des Typs, der einen mit Rolleinrichtungen ausgestatteten Unterbau umfaßt und zum Ankoppeln an ein Zugfahrzeug (10) geeignet ist, das dazu bestimmt ist, ihre Vorwärtsbewegung auf dem Boden zu gewährleisten, wobei die Maschine folgendes umfaßt: einen Trichter (16) zur Verdichtung und Verteilung des Baustoffes, der eine Form aufweist, die ein gutes Herausrutschen des Baustoffes durch die untere Öffnung (18) gewährleistet, die in ihrer Gebrauchsstellung bodennah angeordnet ist, sowie einen Rüttelstab (38), der in unmittelbarer Nähe der querverlaufenden hinteren Kante (40) des Trichters befestigt ist, wobei der Baustoff unter der Wirkung seines Gewichtes unter Vermeidung jeglicher Entmischung direkt auf der Fahrbahn ausgestrichen wird.

2. Maschine zum Aufbringen von straßenbaustoffen nach Anspruch 1, dadurch gekennzeichnet, daß der Trichter (16) auf den Armen (22) gelagert ist, die um einen querliegenden Schwenkbolzen (24) frei beweglich sind, der vor dem Trichter angeordnet ist und von den lose auf der Achse liegenden Rädern (26) gestützt wird, wobei die Arme hinter dem Trichter auf eine Vorverdichtervorrichtung (28), wie eine Glättplatte und/oder Walze, so abgestützt sind, daß die vertikalen Unebenheiten, die von diesem Fahrzeug registriert werden, sich im Hinblick auf das Ausstreichen des Belags zu einer sehr dünnen Schicht nicht auf die Lage der Maschine bezüglich des Bodens übertragen, wobei das Lager des querliegenden Schwenkbolzens (24) blockiert sein kann und die lose auf der Achse liegenden Räder (26) im Hinblick auf das Aufbringen einer Belagschicht zum Zwecke der Umformung gleichzeitig eingeklappt sein können.

3. Maschine zum Aufbringen von Straßenbaustoffen nach Anspruch 2, dadurch gekennzeichnet, daß der Trichter (16) über die beiden Arme (20), die auf dem Fahrzeug jeweils auf einer Achse (21) gelagert sind, von dem Fahrzeug gezogen wird, wobei die Seitenarme (22) selbst auf dem Arm (20) in Höhe des querliegenden Schwenkbolzens (24) gelagert sind.

4. Maschine zum Aufbringen von Straßenbaustoffen nach den Ansprüchen 1 bis 3, dadurch gekennzeichnet, daß der Trichter (16) eine hohe Füllhöhe aufweist, die die permanente Aufnahme einer Materialmenge erlaubt, die ausreicht, um ihre Verdichtung unter der Wirkung ihres Eigengewichtes zu gewährleisten.

5. Maschine zum Aufbringen von straßenbaustoffen nach den Ansprüchen 1 bis 4, dadurch gekennzeichnet, daß die mittlere Füllhöhe des Trichters in Betrieb zwischen 0,5 und 1,2 m liegt.

6. Maschine zum Aufbringen von straßenbaustoffen nach einem der Ansprüche 1 bis 5, dadurch gekennzeichnet, daß eine Querschnecke (34) zur Verteilung des Materials im oberen Teil des Trichters (16) befestigt ist.

7. Maschine zum Aufbringen von Straßenbaustoffen nach einem der Ansprüche 1 bis 6, dadurch gekennzeichnet, daß im oberen Teil des Trichters Fühler zum Nachweis der minimalen Höhe des Materials angeordnet sind, die zur Steuerung einer Speisevorrichtung für den Trichter geeignet sind.

8. Maschine zum Aufbringen von straßenbaustoffen nach Anspruch 7, dadurch gekennzeichnet, daß der Trichter einen beweglichen Verschluß (36) für die untere Öffnung (18) umfaßt.

9. Maschine zum Aufbringen von Straßenbaustoffen nach einem der Ansprüche 1 bis 8, dadurch gekennzeichnet, daß der Rüttelstab (38) von einer ein- und mehrdirektionalen Vibrationsbewegung angeregt wird.

10. Maschine zum Aufbringen von Straßenbaustoffen nach Anspruch 9, dadurch gekennzeichnet, daß die Frequenz der Vibrationen des Rüttelstabes (38) von 5 bis 50 Hz regulierbar ist.

11. Maschine zum Aufbringen von Straßenbaustoffen nach den Ansprüchen 9 und 10, dadurch gekennzeichnet, daß die Vibrationsamplitude des Rüttelstabes (38) zwischen 1 und 8 mm regulierbar ist.

12. Maschine zum Aufbringen von Straßenbaustoffen nach einem der Ansprüche 1 bis 11, dadurch gekennzeichnet, daß der Rüttelstab (38) auf einem höhenverstellbaren Träger befestigt ist.

13. Maschine zum Aufbringen von Straßenbaustoffen nach einem der Ansprüche 1 bis 12, dadurch gekennzeichnet, daß zwischen der hinteren Kante des Trichters (16) und dem Rüttelstab (38) ein Ablenkblech eingefügt ist, das mit Hilfe einer elastischen Rückstelleinrichtung zweckmäßigerweise an dem Rüttelstab anliegt.

## Claims

1. A machine for applying road-making materials, in particular for spreading road pavement courses constituted by coated granules intended to be applied in courses of different thicknesses, in particular in ultrathin courses of asphalt concrete, the machine being of the type comprising a chassis equipped with rolling means and capable of being coupled to a traction vehicle (10) intended to ensure its movement over the ground, said machine comprising a hopper (16) for densification and distribution of said material, which hopper presents both a shape that ensures satisfactory flow of said material via the lower orifice (18) which, in its working position, is disposed close to the ground, and a vibrating bar (38) mounted in the immediate vicinity of the rear transverse edge (40) of said hopper (16), the material being spread directly in a course on the roadway under the effect of its own weight thereby avoiding any segregation.

2. A machine for applying road-making materials according to claim 1, characterized in that the hopper (16) is mounted on arms (22) which are freely articulated on a transverse pivot shaft (24) arranged at the front of said hopper and supported by idle wheels (26), said arms bearing at the rear of the hopper on a precompacting device (28), such as a smoothing beam and/or a roller, such that the vertical differences in level to which the vehicle is subject are not reflected in the position of the machine relative to the ground, with a view to spreading the pavement in an ultrathin course, it being possible for the articulation on the transverse pivot shaft (24) to be locked and the idle wheels (26) to be simultaneously retracted with a view to applying a course pavement with a reprofiling effect.

3. A machine for applying road-making materials according to claim 2, characterized in that the hopper (16) is pulled by said vehicle by means of two arms (20) each articulated to said vehicle on a shaft (21), said lateral arms (22) themselves being articulated to the arms (20) at the level of said transverse pivot shaft (24).

4. A machine for applying road-making materials according to claims 1 to 3. characterized in that the hopper (16) has a large filling height making it possible to continuously receive a quantity of material which is sufficient to ensure its densification through the action of its own weight.

5. A machine for applying road-making materials according to claims 1 to 4, characterized in that the mean filling height of the hopper, in operation, is between 0.5 and 1.2 meters.

6. A machine for applying road-making materials according to any one of claims 1 to 5, characterized in that a transverse screw (34) for distributing the material is mounted in the upper part of the hopper (16).

7. A machine for applying road-making materials according to any one of claims 1 to 6, characterized in that feelers for detecting the minimum level of the material are arranged at the upper part of the hopper. said feelers being capable of monitoring a device feeding the hopper.

8. A machine for applying road-making materials according to claim 7, characterized in that the hopper includes a movable closure device (36) for the lower orifice (18).

9. A machine for applying road-making materials according to any one of claims 1 to 8, characterized in that the vibrating bar (38) is driven with vibratory motion in one or more directions.

10. A machine for applying road-making materials according to claim 9, characterized in that the frequency of vibration of the vibrating bar (38) can be adjusted over the range 5 Hz to 50 Hz.

11. A machine for applying road-making materials according to claims 9 and 10, characterized in that the amplitude of vibration of the vibrating bar (38) can be adjusted over the range 1 mm to 8 mm.

12. A machine for applying road-making materials according to any one of claims 1 to 11, characterized in that the vibrating bar (38) is mounted on a support which can be adjusted in terms of height.

13. A machine for applying road-making materials according to any one of claims 1 to 12. characterized in that a deflector plate is interposed between the rear edge of the hopper (16) and the vibrating bar (38). which deflector plate is advantageously pressed against the vibrating bar with the aid of resilient return means.
